# FASCICULE DE BREVET EUROPEEN

(11) **EP 0 126 688 B1**
(45) Date de publication et mention de la délivrance du brevet: **03.09.1986**
(21) Numéro de dépôt: 84400998.5
(22) Date de dépôt: 16.05.1984
(51) Int. Cl.: B05B 1/04, B05B 1/14

(54) **Buse d'atomisation**
Zerstäubungsdüse
Spray nozzle

(30) Priorité: 20.05.1983 FR 8308407
(43) Date de publication de la demande: 28.11.1984
(73) Titulaire: FIVES-CAIL BABCOCK, Société anonyme, 75383 Paris Cédex 08 (FR)
(72) Inventeur: Benoit, Philippe, F-59130 Lambersart (FR); Chielens, Alain, F-59420 Mouvaux (FR)
(74) Mandataire: Fontanié, Etienne

## Description

La présente invention concerne les dispositifs d'atomisation du type dans lesquels la division du fluide en fines gouttelettes et la mise en suspension de celles-ci dans un courant d'air ont lieu à l'intérieur du corps de l'atomiseur et le mélange ainsi constitué est chassé à grande vitesse à travers une ouverture allongée ménagée dans une buse à tête hémisphérique de façon à produire un jet plat de grande largeur. Ces dispositifs sont notamment utilisés pour le refroidissement des produits de coulée continue.

Dans les dispositifs connus de ce type la buse comporte une seule fente produisant un jet relativement mince. On peut augmenter l'épaisseur du jet en augmentant la largeur de la fente, mais le jet n' est plus alors homogène. Or pour certaines applications, notamment pour le refroidissement de blooms produits par une machine de coulée continue, on cherche à obtenir des jets plus épais et homogènes sur toute leur section.

On connait aussi (FR-A-1.140.623) une buse pour un dispositif d'arrosage comportant deux fentes disposées symétriquement par rapport à un plan contenant l'axe de la buse et dont les plans médians sont inclinés par rapport à ce plan de symétrie. Ces fentes sont disposées de façon à produire deux jets symétriques arrosant deux secteurs relativement étroits et diamétralement opposés. Une telle buse ne permet pas de produire un jet unique homogène.

Le but de la présente invention est de fournir une buse permettant d'obtenir un jet large, épais et homogène sur toute sa section.

La buse d'atomisation objet de l'invention comporte deux fentes disposées symétriquement par rapport à un plan contenant l'axe de la buse et dont les plans médians sont inclinés par rapport à ce plan de symétrie et est caractérisée en ce que les deux fentes sont disposées de façon à produire un jet commun, en ce que l'angle formé par le plan médian de chaque fente avec le plan de symétrie est compris entre 5° et 40° et en ce que les deux extrémités des fentes sont situées au niveau de la base de la tête hémisphérique de la buse et à l'écart dudit plan de symétrie.

Différentes formes et dispositions peuvent être choisies pour les fentes, en fonction du résultat recherché.

La description qui suit se réfère aux dessins l'accompagnant qui montrent, à titre d'exemples non-limitatifs, quelques modes de réalisation de l'invention et sur lesquels:
La figure 1 est une vue en élévation d'une buse réalisée conformément à l'invention;
La figure 2 est une vue en bout de cette buse;
La figure 3 est une vue suivant la flèche F de la figure 1 montrant la forme des fentes de la buse;
La figure 4 est une vue en élévation d'une autre buse conforme à l'invention
La figure 5 est une vue suivant la flèche F de la figure 4, et
Les figures 6 et 7 sont des vues analogues à la figure 5 illustrant d'autres formes de fentes.

Les buses représentées sur les dessins sont constituées par une pièce 10 en forme de doigt de gant comportant une tête hémisphérique 12 dans laquelle sont usinées deux fentes 14. A sa base, la pièce 10 comporte un épaulement annulaire 16 permettant sa fixation, au moyen d'un écrou, sur l'extrémité filetée du corps d'un atomiseur. Des ergots 18 permettent d'assurer le positionnement correct de la buse sur le corps de l'atomiseur.

Les fentes 14 sont symétriques par rapport à un plan X-X contenant l'axe Y-Y de la buse. Elles ont la forme d'un demi-cercle et leurs extrémités sont situées approximativement au niveau de la base de la tête hémisphérique 12 (plan Z.Z) et à l'écart du plan de symétrie X-X.

Dans le mode de réalisation des figures 1 et 2, les fentes ont des bords parallèles et leurs plans médians sont inclinés d'un angle a égal à environ 20° par rapport au plan de symétrie. En projection sur un plan perpendiculaire à leur plan médian et au plan de la figure (flèche F), ces fentes ont une forme approximativement trapézoïdale, comme représenté sur la figure 3. Ces fentes sont réalisées par fraisage au moyen d'une fraise-scie ou d'une fraise-trois tailles sur une fraiseuse universelle à tête inclinable.

Dans le mode de réalisation de la figure 4, les fentes qui sont disposées de la même façon que sur la buse des figures 1 et 2 ont une largeur qui décroit des extrémités vers le milieu. En projection sur un plan perpendiculaire à leur plan médian et au plan de la figure (flèche F) ces fentes ont la forme représentée sur la figure 5, les bords longitudinaux ayant dans cette représentation une forme courbe, par exemple en arc de cercle. L'usinage de ces fentes comprend deux phases: on forme d'abord des fentes à lèvres planes et parallèles par fraisage, puis on donne aux lèvres une forme courbe par combinaison d'un mouvement de coupe alternatif et d'un mouvement d'avance circulaire.

En variante on pourrait donner à ces fentes une forme telle que, représentées comme sur la figure 5, leurs bords longitudinaux soient constitués par des lignes brisées à deux segments (figure 6), trois segments (figure 7) ou plus.

Dans l'exemple de la figure 6, les fentes sont réalisées par fraisage, au moyen d'une fraise-scie, en deux passes avec rotation du plan de la fraise entre les deux passes pour réaliser la buse de la figure 7, où les fentes ont une largeur constante dans la zone située à mi-distance des extremités, une troisième passe est nécessaire pour usiner la partie médiane.

L'inclinaison du plan médian des fentes par rapport au plan de symétrie de la buse peut varier de 5° à 40°.

## Revendications

1. Buse d'atomisation à tête hémisphérique comportant deux fentes (14) disposées symétriquement par rapport à un plan (X-X) contenant l'axe (Y-Y) de la buse et dont les plans médians sont inclinés par rapport audit plan de symétrie, caractérisée en ce que les deux fentes (14) sont disposées de façon à produire un jet commun, en ce que l'angle (a) formé par le plan médian de chaque fente (14) avec le plan de symétrie (X-X) est compris entre 5° et 40° et en ce que les deux extrémités des fentes (14) sont situées au niveau de la base de la tête hémisphérique (12) de la buse et à l'écart dudit plan de symétrie.

2. Buse d'atomisation selon la revendication 1, caractérisée en ce que lesdites fentes (14) ont une largeur constante sur toute leur longueur.

3. Buse d'atomisation selon la revendication 1, caractérisée en ce que lesdites fentes (14) ont une largeur qui décroit depuis leurs extrémités jusqu' leur milieu ou au voisinage de celui-ci.

## Patentansprüche

1. Zerstäubungsdüse mit halbkugelförmigem Kopf, versehen mit zwei Spalten (14), die zu einer die Achse (Y-Y) der Düse enthaltenden Ebene (X-X) symmetrisch angeordnet sind und deren Mittelebenen gegenüber der obengenannten Symmetrieebene geneigt sind, dadurch gekennzeichnet, dass die beiden Spalten (14) so angeordnet sind, dass die einen gemeinsamen Strahl erzeugen, dass der durch die Mittelebene jeder Spalte (14) und die Symmetrieebene (X-X) gebildete Winkel (a) zwischen 5° und 40° beträgt, und dass die beiden Enden der Spalten (14) auf der Höhe der Basis des halbkugelförmigen Kopfes (12) der Düse und ausserhalb der Symmetrieebene liegen.

2. Zerstäubungsdüse nach Anspruch 1, dadurch gekennzeichnet, dass die Spalten (14) über ihre Gesamtlänge eine konstante Breite haben.

3. Zerstäubungsdüse nach Anspruch 1, dadurch gekennzeichnet, dass die Spalten (14) eine von ihren Enden bis zu ihrer Mitte oder in der Nähe ihrer Mitte abnehmende Breite haben.

## Claims

1. Spray nozzle with hemispherical head comprising two slots (14) which are symmetrically arranged with respect to a plane (X-X) containing the axis (Y-Y) of the nozzle and the median planes of which are sloping with respect to the said symmetry plane, characterized by the fact that both slots (14) are arranged so as to produce a common stream, by the fact that the angle (a) formed by the median plane of each slot with the symmetry plane (X-X) lies between 5° and 40°, and by the fact that both ends of the slots (14) are located at the bottom level of the hemispherical head (12) of the nozzle and spaced from the said symmetry plane.

2. Spray nozzle according to claim 1, characterized by the fact that the said slots (14) have a constant width over their whole length.

3. Spray nozzle according to claim 1, characterized by the fact that the said slots (14) have a width which decreases from their ends to their middle or close to it.
